# FASCICULE DE BREVET EUROPEEN

(11) **EP 0 238 363 B1**
(45) Date de publication et mention de la délivrance du brevet: **31.01.1990**
(21) Numéro de dépôt: 87400016.9
(22) Date de dépôt: 07.01.1987
(51) Int. Cl.: F04D 29/60

(54) **Procédé d'installation des éléments mécaniques scellés d'une pompe à volute en béton dans ladite volute**
Verfahren zum Einrichten mechanischer Dichtungselemente einer Pumpe mit Gehäuse aus Beton in diesem Gehäuse
Method for installing mechanical sealing elements of a pump with a concrete housing in this housing

(30) Priorité: 20.01.1986 FR 8600685
(43) Date de publication de la demande: 23.09.1987
(73) Titulaire: BERGERON-RATEAU, F-94120 Fontenay-sous-Bois (FR)
(72) Inventeur: Daux, Jean-Pierre, F-94520 Mendres les Roses (FR)
(74) Mandataire: Lefebure, Gérard

(56) Documents cités:
- DE-C- 3 515 547
- US-A- 2 842 208
- US-A- 3 242 871

## Description

La présente invention concerne un procédé pour la réalisation des interfaces entre les éléments en béton et les éléments mécaniques d'une pompe à volute en béton, ladite pompe comprenant une volute en béton ayant un orifice axial d'aspiration dans sa partie inférieure et, dans sa partie supérieure, un puits qui est en gros coaxial à l'orifice d'aspiration, deux couronnes métalliques, respectivement inférieure et supérieure, qui sont scellées coaxialement l'une à l'autre dans des réservations respectivement prévues dans le béton de l'orifice d'apsiration et du puits, une bague d'étanchéité, qui est fixée de manière détachable à la couronne inférieure, un couvercle métallique qui est fixé de manière détachable à sa périphérie à la couronne supérieure, un arbe vertical qui est supporté axialement et monté à rotation dans le couvercle, et une roue qui est fixée à l'extrémité inférieure de l'arbre et dont une partie est située en regard de la bague d'étanchéité et présente un faible jeu par rapport à celle-ci.

Dans les pompes à volute de dimensions courantes, la volute est en général métallique et le plus souvent réalisée par moulage. Toutefois, au-delà d'une certaine dimension, il peut être plus économique d'exécuter la volute en béton, soit à partir de coffrages, par exemple en bois, dont la forme extérieure correspond à la forme intérieure du conduit en spirale de la volute, soit à partir d'éléments préfabriqués en béton, qui sont assemblés sur le site où la pompe doit être installée, et qui, une fois assemblés, forment la volute. Dans les deux cas, du béton est coulé autour des coffrages ou des éléments préfabriqués pour former l'infrastructure de la station de pompage (tout en formant simultanément la volute dans le cas où on utilise des coffrages).

Or, en génie civil, les tolérances de fabrication et de positionnement sont aux mieux de plus ou moins 1cm. Ces tolérances sont incompatibles avec les tolérances de positionnement des éléments mécaniques de la pompe, en particulier avec les tolérances de positionnement du rotor de la pompe par rapport à son stator. Par exemple, le jeu entre la bague d'étanchéité et la partie de la roue qui est située en regard de ladite bague d'étanchéité doit être de l'ordre de 1mm. Il n'est donc pas possible de fixer la bague d'étanchéité et le couvercle de la pompe, qui supporte l'arbe et la roue, directment au béton, respectivement dans l'orifice d'aspiration et dans le puits de la volute. C'est pourquoi, dans les pompes connues à volute en béton, la bague d'étanchéité et le couvercle sont fixés respectivement à une couronne métallique inférieure et à une couronne métallique supérieure qui doivent être scellées dans des positions très précises respectivement dans l'orifice d'aspiration et dans le puits de la volute, les deux couronnes inférieure et supérieure formant les interfaces entre la volute en béton et les éléments mécaniques de la pompe. Pour cela, dans une première phase, la couronne inférieure est tout d'abord positionnée par rapport à l'axe de l'orifice d'aspiration de la volute, puis elle est calée approximativement en hauteur et en niveau (horizontalité). Dans cette position, des tirants d'ancrage de la couronne inférieure sont scellés définitivement dans le béton. Dans une seconde phase, en utilisant comme mannequin le couvercle et le rotor de la pompe, il est procédé successivement au calage puis au réglage définitif de la couronne inférieure par rapport à l'axe géométrique de la pompe, d'une part, et de la couronne supérieure par rapport à la couronne inférieure, d'autre part. Dans une troisième phase, les couronnes inférieure et supérieure sont scellées définitivement dans le béton. Ces opérations successives de réglage et de scellement des deux couronnes nécessitent l'exécution de travaux de maçonnerie qui sont également effectués par étapes, à savoir:
- scellement des tirants d'ancrage de la couronne inférieure;
- scellement définitif de la couronne inférieure et ragréage avec la paroi interne de l'orifice d'aspiration de la volute;
- scellement définitif de la couronne supérieure et ragréage avec la paroi interne du puits de la volute.

Ces interventions successives pour des travaux de natures différentes (maçonnerie et réglages mécaniques) ont pour inconvénient de faire intervenir à plusieurs reprises et de façon alternée des corps de métiers différents.

En outre, dans les pompes connues à volute en béton, la bague d'étanchéité et le couvercle sont supportés directement par la couronne inférieure et par la couronne supérieure, respectivement. En conséquence, outre le fait que les deux couronnes doivent être positionnées de manière précise (avec une tolérance de 1 mm ou moins), elles doivent être aussi usinées de manière à présenter des surfaces ayant une forme appropriée et un état de surface approprié pour recevoir la bague d'étanchéité et le couvercle de la pompe, respectivement. Ces opérations d'usinage sont relativement compliquées et coûteuses étant donné que les tolérances d'usinage sont, là encore, d'environ 1 mm ou moins et que ces deux couronnes sont des pièces relativement volumineuses. En effet, leurs diamètres sont fonction, pour la couronne inférieure, du diamètre d'aspiration de la roue de la pompe et, pour la couronne supérieure, du diamètre extérieur de ladite roue. A titre indicatif, ces diamètres varient couramment entre 1,5 m et 4 m.

La présente invention a donc pour but de fournir un procédé permettant en une seule fois et de façon simultanée la mise en place des couronnes inférieure et supérieure et la réalisation de surfaces mécaniques de support apte à recevoir les éléments amovibles de la pompe (bague d'étanchéité et couvercle), sans qu'il soit nécessaire de faire appel à d'autres spécialistes que des mécaniciens et sans qu'il soit nécessaire d'utiliser des couronnes usinées de manière précise.

A cet effet, le procédé de la présente invention est caractérisé en ce qu'il consiste, pour le scellement des deux couronnes inférieure et supérieure, à placer simultanément les deux couronnes dans les réservations respectives, à noyer chacune desdites couronnes dans une matière résineuse durcissable, tout en moulant ladite matière résineuse à l'aide d'un moule unique ayant deux surfaces de moulage, respectivement inférieure et supérieure, qui sont coaxiales et espacées axialement l'une de l'autre d'une distance prédéterminée correspondant à la distance verticale entre la périphérie du couvercle et la bague d'étanchéité, de manière à former, après la prise de la matière résineuse, deux blocs annulaires de résine, respectivement inférieur et supérieur, renforçés par lesdites couronnes et ayant des surfaces moulées correspondant aux surfaces de moulage du moule, et à utiliser lesdites surfaces moulées comme surfaces de support respectivement pour la bague d'étanchéité et pour le couvercle.

D'autres caractéristiques et avantages de la présente invention ressortiront mieux au cours de la description qui va suivre, donnée en référence aux dessins annexés sur lesquels:
La figure 1 est une vue en coupe verticale d'une pompe à volute en béton.
La figure 2 est une vue en coupe verticale d'un mannequin utilisable pour la mise en oeuvre du procédé de l'invention.
Les figures 3 à 6 sont des vues montrant, à plus grande échelle, les détails A, B, C et D, respectivement, de la figure 2.
La figure 7 est une vue en coupe verticale montrant le mannequin de la figure 2 installé dans la volute de la pompe.
Les figures 8 et 9 sont des vues montrant, à plus grande échelle, les détails A et B, respectivement, de la figure 7.
Les figures 10 et 11 montrent, à plus grande échelle, les détails B et C, respectivement, de la figure 7, et elles illustrent la phase de scellement des couronnes supérieure et inférieure, respectivement, de la pompe.
La figure 12 est une vue semblable à la figure 7, après scellement des couronnes supérieure et inférieure de la pompe et après enlèvement du mannequin.
Les figures 13 et 14 montrent, à plus grande échelle, les détails B et C, respectivement, de la figure 12, après fixation du couvercle et de la bague d'étanchéité respectivement à la couronne supérieure et à la couronne inférieure de la pompe.
Les figures 15 et 16 montrent, à une échelle plus grande que celle de la figure 2, une autre forme de la partie inférieure du mannequin qui est utilisé pour la mise en oeuvre du procédé de la présente invention quand la bague d'étanchéité de la pompe a une forme cylindrique.
La figure 17 est une vue semblable aux figures 15 et 16, montrant la bague cylindrique d'étanchéité fixée à la couronne inférieure de la pompe.

Comme montré dans la figure 1, la pompe comprend essentiellement une volute 1 en béton, comportant un orifice axial d'aspiration 2 et un puits 3 qui est en gros coaxial à l'orifice d'aspiration 2; une couronne métallique inférieure 4 et une couronne métallique supérieure 5, qui sont scellées dans des réservations 6 et 7 prévues dans les parois en béton de l'orifice d'aspiration 2 et du puits 3, respectivement; une bague d'étanchéité 8 en métal, par exemple en bronze, ou en matière plastique, qui est fixée de manière détachable à la couronne 4; un couvercle métallique 9, encore appelé un fond de corps de pompe, qui est fixé de manière d'étachable à la couronne 5; un arbre 11, qui est supporté axialement et monté à rotation dans le couvercle 9 par l'intermédiaire de paliers 12 et 13; et une roue 14, qui est fixée à l'extrémité inférieure de l'arbre 11 et dont la partie inférieure 14a est située en regard de la bague d'étanchéité 8 et présente un faible jeu (environ 1 mm) par rapport à celle-ci.

La figure 2 montre un mannequin 15 pouvant être utilisé pour le positionnement et le scellement des deux couronnes 4 et 5 respectivement dans les réservations 6 et 7. Le mannequin 15 comporte un fût cylindrique 1 5a, aux extrémités duquel sont fixées, par exemple par soudage, des brides annulaires 15b et 15c. Dans sa région périphérique extérieure, la face inférieure de la bride 1 5b est usinée de manière à former une surface de moulage 15d (figures 3 et 4) qui est plane et perpendiculaire à l'axe longitudinal 16 du mannequin 1 5. En outre, comme montré dans les figures 3 et 4, une jupe cylindrique 15e, ayant un diamètre plus petit que le diamètre extérieur de la bride 1 5b est soudée à la face inférieure de ladite bride concentriquement à l'axe 16.

De même, dans sa région périphérique extérieure, la face inférieure de la bride 15c est usinée de manière à former une surface de moulage 15f (figures 5 et 6) qui est plane et perpendiculaire à l'axe 16. Comme montré dans les figures 5 et 6, la surface 15f peut faire partie d'une couronne 15g soudée à la périphérie de la bride 15c. Les deux surfaces de moulage 15d et 15f sont coaxiales à l'axe 16 et espacées axialement l'une de l'autre d'une distance prédéterminée correspondant à la distance verticale entre le couvercle 9 et la bague d'étanchéité 8.

La couronne 5 de la pompe est fixée de manière détachable à la bride 15b par plusieurs vis tirantes 17 comme celle montrée dans la figure 3, qui passent librement à travers des trous 18 de la bride 15b et qui sont vissées dans des trous taraudés 19 de la couronne 5. Les axes des trous 18 sont situés sur un cercle centré sur l'axe 16 du mannequin 15. Un espacement e₁, de un à quelques centimètres, est maintenu entre la couronne 5 et la bride 15b au moyen de quelques vis poussantes 21, par exemple trois vis poussantes, comme celle montrée dans la figure 4, qui sont vissées dans des trous taraudés 22 de la bride 15b et qui s'appuient sur la face supérieure de la couronne 5. Des bagues d'étanchéité 23, par exemple en caoutchouc, sont disposées autour de chacune des vis 17 et 21. En choisissant des bagues 23 ayant une rigidité suffisante dans le sens axial, les bagues 23 pourraient aussi servi également de bagues d'espacement entre la couronne 5 et la bride 15b et, dans ce cas, on pourrait se passer des vis poussantes 21.

De même, la couronne 4 de la pompe est fixée de manière détachable à la couronne extérieure 15g de la bride 15c au moyen de plusieurs vis tirantes 24 comme celle montrée dans la figure 5, qui passent librement dans des trous 25 de la couronne 15g et qui sont vissées dans des trous taraudés 26 de la couronne 4. Les axes des trous 25 sont situés sur un cercle centré sur l'axe 16 du mannequin 15. Un espacement e₂, de un à quelques centimètres, est maintenu entre la couronne 4 et la couronne 1 5g par quelques vis poussantes 27 comme celle montrée dans la figure 6 et/ou par des bagues d'étanchéité et d'espacement 28 disposées autour de chacune des vis 24 et 27 (figures 5 et 6).

Après que les couronnes 4 et 5 ont été fixées respectivement aux brides 15c et 15b de la manière décrite plus haut, le mannequin 15 est introduit de haut en bas à travers le puits 3 de la volute 1, jusq'à ce que les couronnes 4 et 5 se trouvent respectivement au niveau des réservations 6 et 7 prévues respectivement dans la paroi de l'orifice d'aspiration 2 et dans la paroi du puits 3, comme montré dans la figure 7. Le mannequin 15 est disposé de telle façon que son axe 16 coïncide avec l'axe de l'orifice d'aspiration 2 et de telle façon que les tirants d'ancrage 29 de la couronne 5 soient en position dans leurs trous de réservation 31 (figure 7, détail A et figure 8). Le mannequin 15 prend appui sur l'épaulement annulaire 7a de la réservation 7 par l'intermédiaire de vérins à vis 32 comme celui montré dans la figure 9, par exemple trois vérins à vis espacés de 120° à la périphérie de la bride 15b. Comme les vis 21 et 17, les parties filetées des tirants d'ancrage 29 et des vérins à vis 32 sont protégées par des bagues d'étanchéité et/ou d'espacement 23 (figures 8 et 9). Le mannequin 15 est alors réglé en hauteur et en niveau au moyen des vérins à vis 32. Un bourrelet d'étanchéité 33 (figures 8 et 9) est posé entre l'extrémité inférieure de la jupe 15e et l'épaulement 7a de la réservation 7. Au lieu de prévoir un bourrelet d'étanchéité 33, la jupe 15e pourrait être en caoutchouc ou son bord inférieur pourrait être pourvu au préalable d'un joint d'étanchéité en caoutchouc.

Ensuite, un mortier de résine 34 est coulé dans les trous 31 et dans la résevation 7 jusqu'à un niveau 1 (figure 10), tel que la couronne 5 soit au moins partiellement noyée dans le mortier de résine. La jupe 15e et le bourrelet 33 empêchent le mortier de résine de couler dans le puits 3. Du mortier de résine 34 est également coulé dans la réservation 6 jusqu'à un niveau l' (figure 11) tel que la couronne 4 soit au moins partiellement noyée dans le mortier de résine. Un élément annulaire de retenue 35 à section en forme de L, ayant un diamètre intérieur correspondant à celui de l'orifice d'aspiration 2 et préalablement ancré sur l'épaulement annulaire 6a de la réservation 6, empêche le mortier de résine de couler dans l'orifice d'aspiration 2.

Après la prise du mortier de résine 34, une résine durcissable 36 est coulée dans la réservation 7 jusqu'à un niveau Il (figure 10) et dans la réservation 6 jusqu'à un niveau II' (figure 11) tels que les couronnes 4 et 5 soient complètement noyées et que l'on obtienne deux blocs annulaires de résine dont la surface supérieure est moulée par les surfaces de moulage 15d et 15f, préalablement enduites d'un agent anti-adhérent. Après durcissement de la résine 36, les vis 17 et 24 et les écrous des tirants d'ancrage 29 sont enlevés. On notera que, pendant la coulée du mortier de résine 34 et pendant la coulée de la résine 36, les vis 17, 21, 24, 27 et 32 et la partie filetée des tirants d'ancrage 29 étaient protégées contre tout contact avec le mortier de résine ou la résine, de sorte que les vis 17 et 24 peuvent être facilement dévissées pour détacher le mannequin 15 des deux couronnes 4 et 5. Le mannequin 15 peut être alors extrait de bas en haut à travers le puits 3 de la volute 1. La résine 36 est choisie de manière à présenter une grande dureté et un bon état de surface après démoulage, c'est-à-dire après enlèvement du mannequin 15. La résine 36 peut être par exemple une résine «Chockfast Orange» fabriquée par la Société Phila- delphia Resins Co. Le mortier de résine peut être par exemple un mortier de résine «Chockfast Blue» ou «Chockfast Red» fabriqué par la même Société. Après démoulage, on obtient donc deux blocs annulaires dont les surfaces supérieures moulées 37 et 38 (figure 12) sont parfaitement coaxiales et espacées axialement l'une de l'autre d'une distance prédéterminée correspondant à la distance verticale entre le couvercle 9 et la bague d'étanchéité 8 de la pompe. La bague d'étanchéité 8 est ensuite posée sur la surface moulée 38 du bloc de résine 36, les trous 39 de la bague 8 sont alignés avec les trous taraudés 26 de la couronne 4 et la bague 8 est fixée à la couronne 4 par des vis 41 comme montré dans la figure 14. Ensuite, l'ensemble 9-14 est introduit d'un seul bloc ou en plusieurs parties de haut en bas à travers le puits 3 de la volute 1. Le couvercle 9 comporte dans sa région périphérique 9a des trous 42 dont le nombre correspond au nombre total des trous taraudés 19 et des tirants d'ancrage 29 de la couronne 5. Avant que le couvercle 9 soit posé sur la surface moulée 37, les trous 42 sont alignés avec les tirants d'ancrage 29 et avec les trous taraudés 19 de la couronne 5, puis les parties filetées des tirants d'ancrage 29 sont engagées à travers les trous 42 correspondants et le couvercle 9 est posé sur la surface moulée 37. Ensuite, le couvercle 9 est fixé à la couronne 5 au moyen de vis 43 qui sont vissées dans les trous taraudés 19 et au moyen d'écrous qui sont vissées sur les tirants d'ancrage 29.

D'après ce qui précède, il est clair que le positionnement et le centrage des deux couronnes 4 et 5 de la pompe sont réalisés en une opération de manière beaucoup plus simple et beaucoup plus rapide qu'auparavant grâce à l'utilisation du mannquin 15, et que les scellements des deux couronnes 4 et 5 peuvent être effectués dans le même temps, sans faire appel à des maçons, par les mécaniciens chargés d'installer les éléments mécaniques de la pompe. En outre, étant donné que la bague d'étanchéité 8 et le couvercle 9 ne sont plus supportés directement par les couronnes 4 et 5, respectivement, mais par les surfaces moulées 38 et 37, respectivement, les couronnes 4 et 5 n'ont plus besoin d'être positionnées axialement de manière rigoureuse l'une par rapport à l'autre et elles n'ont plus besoin d'être réalisées sous la forme de pièces usinées, mais elles peuvent être simplement constituées par des pièces brutes de découpage ou de moulage.

Dans la description qui précède, la bague d'étanchéité 8 se présentait sous la forme d'un anneau plat. Toutefois, dans certains cas, la bague d'étanchéité est cylindrique et entoure concentriquement, avec un faible jeu radial, la partie inférieure 14a de la roue 14 de la pompe. Dans ce cas, la partie inférieure du mannequin 15 peut être modifiée comme montré sur la figure 15. A la périphérie de la bride 15c est soudée une couronne cylindrique 15h, qui est coaxiale à l'axe 16 du mannequin 15 (figure 2) et qui a un diamètre extérieur égal au diamètre extérieur de la bague d'étanchéité. La surface cylindrique extérieure de la couronne 15h forme la surface de moulage 15f. La couronne 15h est prolongée vers le bas par une jupe cylindrique 15i, qui a un diamètre extérieur légèrement plus petit que le diamètre intérieur de l'orifice d'aspiration 2 de la volute. La couronne 4' de la pompe a aussi une forme cylindrique et est fixée de manière détachable à la couronne 1 5h du mannequin par des vis tirantes comme celle montrée en 44 dans la figure 15, qui sont vissées dans des trous taraudés 45 de la couronne 4'. Un espacement e₃ est maintenu entre la couronne 4' et la couronne 1 5h par des vis poussantes comme celle montrée en 46 dans la figure 15, par exemple par trois vis poussantes espacées angulairement de 120°. Des bagues d'étanchéité 47 sont disposées autour de chacune des vis 44 et 46. Les bagues 47 disposées autour des vis 44 peuvent également servir de bagues d'espacement, auquel cas les vis poussantes 46 peuvent être supprimées.

Après que le mannequin a été positonné par rapport à la volute 1 comme dans le mode de réalisation décrit plus haut, un bourrelet d'étanchéité 48 est disposé entre la jupe cylindrique 15i et l'orifice d'aspiration 2 comme montré dans la figure 16. Ensuite une résine 36, par exemple la résine «Chockfast Orange» déjà mentionnée plus haut, est coulée dans la réservation 6 afin de noyer complètement la couronne 4'. Dans le même temps, la couronne supérieure 5 de la pompe est scellée de la manière précédemment décrite. Après durcissement de la résine 36, les vis 44 et 46 sont enlevées et le mannequin 15 est extrait de bas en haut à travers le puits 3 de la volute comme dans le mode de réalisation précédemment décrit. Après démoulage, on obtient une surface moulée cylindrique 38' (figure 17) apte à recevoir la bague d'étanchéité cylindrique 8'. Cette dernière comporte des trous 49 qui sont alignés avec les trous taraudés 45 de la couronne 4', et dans lesquels sont engagées des vis 51 pour fixer la bague d'étanchéité 8' à la couronne 4'.

## Revendications

1. Procédé pour la réalisation des interfaces entre les éléments en béton et les éléments mécaniques d'une pompe à volute en béton, ladite pompe comprenant une volute (1 ) en béton ayant un orifice axial d'aspiration (2) dans sa partie inférieure et, dans sa partie supérieure, un puits (3) qui est en gros coaxial à l'orifice d'aspiration, deux couronnes métalliques (4 et 5), respectivement inférieure et supérieure, qui sont scellées coaxialement l'une à l'autre dans des réservations (6 et 7) respectivement prévues dans le béton de l'orifice d'aspiration et du puits, une bague d'étanchéité (8), qui est fixée de manière détachable à la couronne inférieure (4), un couvercle métallique (9), qui est fixé de manière détachable à sa périphérie à la couronne supérieure (5), un arbe vertical (11) qui est supporté axialement et monté à rotation dans le couvercle, et une roue (14) qui est fixée à l'extrémité inférieure de l'arbre et dont une partie (14a) est située en regard de la bague d'étanchéité et présente un faible jeu par rapport à celle-ci, caractérisé en ce qu'il consiste, pour le scellement des deux couronnes inférieure et supérieure (4 et 5), à placer simul- tanement les deux couronnes dans les réservations (6 et 7) respectives, à noyer chacune desdites couronnes dans une matière résineuse durcissable (34, 36), tout en moulant ladite matière résineuse à l'aide d'un moule unique ayant deux surfaces de moulage (15d et 15f), respectivement inférieure et supérieure, qui sont coaxiales et espacées axialement l'une de l'autre d'une distance prédéterminée correspondant à la distance verticale entre la phériphérie (9a) du couvercle (9) et la bague d'étanchéité (8), de manière à former, après la prise de la matière résineuse (34, 36), deux blocs annulaires de résine, respectivement inférieur et supérieur, renforcés par lesdites couronnes (4 et 5) et ayant des surfaces moulées (38 et 37) correspondant aux surfaces de moulage (15d et 15f) du moule, et à utiliser lesdites surfaces moulées comme surfaces de support respectivement pour la bague d'étanchéité (8) et pour le couvercle (9).

2. Procédé selon la revendication 1, caractérisé en ce que, pour le placement des deux couronnes inférieure et supérieure (4 et 5) dans les réservations respectives (6 et 7) et pour le moulage de la matière résineuse (34, 36), on utilise un mannequin (15) comportant les deux surfaces inférieure et supérieure de moulage (15d et 15f), on fixe de manière détachable lesdites couronnes (4 et 5) respectivement aux surfaces inférieure et supérieure de moulage (15f et 15d) du mannequin (15), tout en ménageant un espace (eᵢ, e₂) entre chacune desdites couronnes et la surface de moulage y associée, on introduit le mannequin (15) avec lesdites couronnes (4 et 5) dans le puits (3) de la volute (1 ), on règle la position et le niveau du mannequin (15) par rapport à la volute (1) pour que lesdites couronnes soient coaxiales à l'axe de la volute et se trouvent au niveau desdites réservations (6 et 7), on coule la matière résineuse (34, 36) dans lesdites réservations (6 et 7) et dans les espaces entre les surfaces de moulage et les couronnes, puis après durcissement de la matière résineuse, on détache le mannequin desdites couronnes et on le retire du puits (3), après quoi on fixe la bague d'étanchéité (8) à la couronne inférieure (4), on introduit la roue (14), l'arbre (11) et le couvercle (9) dans la volute (1) et on fixe le couvercle à la couronne supérieure (5).

3. Procédé selon la revendication 2, caractérisé en ce que le mannequin (15) a en gros une forme cylindrique et comporte, à sa partie supérieure, une bride annulaire (15b) dont la face inférieure constitue ladite surface supérieure de moulage (15d), et en ce que, dans le cas où la bague d'étanchéité (8) se présente sous la forme d'un anneau plat, le mannequin (15) comporte, à sa partie inférieure, une autre bride annulaire ( 15c, 15g) dont la face inférieure constitue ladite surface inférieure de moulage (15f).

4. Procédé selon la revendication 2, caractérisé en ce que le mannequin (15) a en gros une forme cylindrique et comporte, à sa partie supérieure, une bride annulaire (15b) dont la face inférieure constitue ladite surface supérieure de moulage (15d), et en ce que, dans le cas où la bague d'étanchéité (8) est cylindrique, le mannequin (15) comporte, à sa partie inférieure, une partie cylindrique (15h) dont la face extérieure constitue ladite surface inférieure de moulage (15f).

5. Procédé selon la revendication 3, caractérisé en ce que la coulée de la matière résineuse (34, 36) dans lesdites réservations (6 et 7) et dans lesdits espaces (ei, e₂) est effectuée en deux temps, un mortier de résine (34) étant coulé dans un premier temps dans lesdites réservations (6 et 7) jusqu'à un niveau tel que les couronnes métalliques (4 et 5) soient au moins partiellement noyées dans le mortier de résine, et dans un second temps, après la prise du mortier de résine (34), une résine durcissable (36) est coulée de manière à remplir complètement l'espace entre le mortier de résine (34) et les surfaces de moulage (15d et 15f) du mannequin (15).

6. Pompe à volute en béton, comprenant une volute (1 ) en béton ayant un orifice axial d'aspiration (2) dans sa partie inférieure et, dans sa partie supérieure, un puits (3) qui est en gros coaxial à l'orifice d'aspiration, deux couronnes métalliques (4 et 5), respectivement inférieure et supérieure, qui sont scellées coaxialement l'une à l'autre dans des réservations (6 et 7) respectivement prévues dans le béton de l'orifice d'aspiration (2) et du puits (3), une bague d'étanchéité (8), qui est fixée de manière détachable à la couronne inférieure (4), un couvercle métallique (9), qui est fixé de manière détachable à sa périphérie (9a) à la couronne supérieure (5), un arbe vertical (11) qui est supporté axialement et monté à rotation dans le couvercle, et une roue (14) qui est fixée à l'extrémité inférieure de l'arbre (11) et dont une partie est située en regard de la bague d'étanchéité (8) et présente un faible jeu par rapport à celle-ci, caractérisé en ce que lesdites couronnes métalliques (4 et 5) sont noyées respectivement dans deux blocs annulaires de matière résineuse (34, 36), qui sont coulés dans lesdites réservations (6 et 7), respectivement, et qui ont chacun une surface moulée (38, 37) servant de support respectivement pour la bague d'étanchéité (8) et pour le couvercle (9).

## Claims

1. Process for formation of interfaces between the concrete and mechanical elements of a volute pump in concrete, the pump comprising a volute (1) of concrete having an axial inlet orifice (2) in its lower part and, in its upper part, a well (3) which is generally coaxial to the inlet orifice, upper and lower metal rings (4 and 5) sealed co-axially of each other in recesses (6 and 7) provided in the concrete of the inlet orifice and of the well respectively, a ring seal (8) detachably fixed to the lower ring (4), a metal cover (9) detachably fixed at its periphery to the upper ring (5), a vertical shaft (11) supported axially and mounted for rotation in the cover, and a wheel (14) fixed to the lower and of the shaft and having a part (14a) positioned facing the ring seal and having a clearance with respect to it, characterised in that it comprises, for sealing the lower and upper rings (4 and 5), simultaneously placing the two rings in the respective recesses (6 and 7), embedding each ring in a hardenable resinous material (34, 36), whilst shaping the resinous material with the aid of a special mould having two lower and upper moulding surfaces (15d and 15f), which are co-axial and spaced axially from each other by a predetermined distance corresponding to the vertical distance between the periphery (9a) of the cover (9) and the ring seal (8), in the manner to form, after setting of the resinous material (34, 36), two lower and upper annular blocks of resin reinforced by the rings (4 and 5) and having the moulded surfaces (38 and 37) corresponding to the moulding surfaces (15d and 1 5f) of the mould, and using the moulded surfaces as support surfaces for the ring seal (8) and the cover (9) respectively.

2. Process according to claim 1, characterised in that, for locating two lower and upper rings (4 and 5) in the respective recesses (6 and 7) and for moulding of the resinous material (34, 36) a dummy (15) having the two lower and upper moulding surfaces (1 5d and 15f) is used, the rings (4 and 5) are detachably fixed respectively to lower and upper moulding surfaces (15f and 15d) of the dummy (15), whilst creating a space (₀₁, e₂) between each of the rings and the moulding surface associated therewith, the dummy (15) with the rings (4 and 5) is introduced into the well (3) of the volute (1), the position and the height of the dummy (15) is adjusted with respect to the volute (1) so that the rings are co-axial with the axis of the volute and are at the height of the recesses (6 and 7), the resinous material (34, 36) is poured into the recesses (6 and 7) and into the spaces between the moulding sufaces and the rings, then, after hardening of the resinous material, the dummy is detached from the rings and removed from the well (3), after which the ring seal (8) is fixed to the lower ring (4), the wheel (14), the shaft (11) and the cover (9) are introduced into the volute (1) and the cover is fixed to the upper ring (15).

3. Process according to claim 2, characterised in that the dummy (15) has a generally cylindrical shape and comprises, at its upper part, an annular flange (15b), the lower face of which constitutes the upper moulding surface (15d), and in that, in the case where the ring seal (8) is in the form of a flat annulus, the dummy (15) comprises, at its upper part, another annular flange (15c, 15g), of which the lower face constitutes the lower moulding surface (15f).

4. Process according to claim 2, characterised in thatthe dummy (15) has a generally cylindrical shape and comprises, at its upper part, an annular flange (15b) the lower face of which constitutes the upper moulding surface (15d) and in that, in the case where the sealing ring (8') is cylindrical, the dummy (15) comprises, at its lower part, a cylindrical part (15h), the exterior surface of which constitutes the lower moulding surface (15f).

5. Process according to claim 3, characterised in that the pouring of the resinous material (34, 36) into the said recesses (6, 7) and into the said spaces (el e₂) is carried out in two stages, a mortar of resin (34) being poured in a first stage into the said recesses (6 and 7) to a depth such that the metal rings (4 and 5) are at least partially embedded in the resinous mortar, and, in the second stage, after setting of the resinous mortar (34), a hardenable resin (36) is poured in such a way as to fill completely the space between the resinous mortar (34) and the moulding surfaces (15d and 15f) of the dummy (15).

6. Volute pump in concrete, comprising a volute (1) of concrete having an axial inlet orifice (2) in its lower part and, in its upper part, a well (3) which is generally co-axial to the inlet orifice, two lower and upper metal rings (4 and 5) sealed co-axially of each other in recesses (6 and 7) provided respectively in the concrete of the inlet orifice and of the well (3), a ring seal (8) detachably fixed to the lower ring (4), a metal cover (9) detachably fixed at its periphery (9a) to the upper ring (5), a vertical shaft (11) supported axially and mounted for rotation in the cover, and a wheel (14) fixed to the lower end of the shaft (11) and which has a part positioned facing the ring seal (8) and having a clearance with respect to it, characterised in that the metal rings (4 and 5) are embedded respectively in two annular blocks of resinous material (34, 36), which are moulded in respective ones of the recesses (6, 7) and which have each a moulded surface (38, 37) serving to support respectively the ring seal (8) and the cover (9).

## Patentansprüche

1. Verfahren zur Herstellung von Anschlußflächen zwischen Elementen aus Beton und mechanischen Elementen einer Schneckenpumpe aus Beton, wobei die Pumpe ein Gehäuse (1) aus Beton mit einer axialen Ansaugöffnung (2) im unteren Teil, einen Schacht (3) im oberen Teil, der im wesentlichen koaxial zur Ansaugöffnung angeordnet ist, zwei oben bzw. unten angeordnete Metallkränze (4 und 5), die koaxial zueinander vergossen sind in den jeweiligen Ausnehmungen (6 und 7) im Beton der Ansaugöffnung und des Schachts, einen Dichtring (8), der abnehmbar an dem unteren Kranz (4) befestigt ist, einen Metalldeckel (9), der an dem oberen Kranz (5) angebracht und der an seinem Umfang abnehmbar ist, eine vertikale Welle (11), die axial abgestützt und drehhbar im Deckel montiert ist, sowie ein Rad (14), das am unteren Ende der Welle befestigt ist, und von dem sich ein Teil (14a) gegenüber dem Dichtring befindet und zu diesem ein geringes Spiel hat, aufweist, dadurch gekennzeichnet, daß zum Zwecke des Vergießens der beiden oberen bzw. unteren Kränze (4 und 5) die beiden Kränze jeweils gleichzeitig in den beiden Ausnehmungen (6 und 7) positioniert werden, jeder der beiden besagten Kränze in ein harzartiges, aushärtbares Material (34, 36) eingebettet wird, wobei das harzartige Material gleichzeitig geformt wird mittels einer Einzelpreßform mit zwei koaxialen Formflächen (15d und 15f), die sich unten bzw. oben befinden und die axial in einer festgelegten Entfernung voneinander angeordnet sind, die der vertikalen Entfernung zwischen dem Umfang (9a) des Deckels (9) und dem Dichtring (8) entspricht, so daß nach dem Festwerden der harzartigen Masse (34, 36) zwei ringförmige obere bzw. untere Harzblöcke ausgeformt sind, verstärkt durch die Kränze (4 und 5) und versehen mit geformten Flächen (38 und 37), die den Formflächen (15d und 1 5f) der Preßform entsprechen, und daß die geformten Flächen als Stützflächen für den Dichtring (8) bzw. für den Deckel (9) dienen.

2. Verfahren nach Anspruch 1, dadurch gekennzeichnet, daß zur Einbringung des obere und unteren Kranzes (4 und 5) in die jeweiligen Ausnehmungen (6 und 7) und zur Formung des harzartigem Materials (34, 36) eine Vorrichtung (15) mit einer unteren und einer oberen Formfläche (15d und 1 5f) verwendet wird, daß die Kränze (4 und 5) jweils abnehmbar an der unteren bzw. oberen Formfläche (15f und 15d) der Vorrichtung (15) befestigt sind, wobei ein Zwischenraum (e₁, e2) zwischen dem jeweiligen Kranz und der entsprechenden Formfläche beibehalten wird, daß die Vorrichtung (15) mit den besagten Kränzen (4 und 5) in den Schacht (3) des Gehäuses (1) eingebracht wird, daß die Position und die Höhe der Vorrichtung (15) gegenüber dem Gehäuse (1) so geregelt wird, daß sich die besagten Kränze koaxial zur Gehäuseachse und in Höhe der besagten Ausnehmungen (6 und 7) befinden, daß das harzartige Material (34, 36) in die Ausnehmungen (6 und 7) gegossen wird, daß dann, nach dem Aushärten des harzartigen Materials, die Vorrichtung von den besagten Kränzen entfernt und aus dem Schacht (3) herausgezogen wird, wonach der Dichtring (8) an dem unteren Kranz (4) befestigt wird, das Rad (14), die Welle (11) und der Deckel (9) ins Gehäuse eingebracht und der Deckel am oberen Kranz (5) befestigt wird.

3. Verfahren nach Anspruch 2, dadurch gekennzeichnet, daß die Vorrichtung (15) im wesentlichen eine zylindrische Form hat und an ihrem unteren Teil einen ringförmigen Flansch (15b) trägt, dessen Unterseite die obere Formfläche (15d) bildet, und daß, falls der Dichtring (8) flach ausgebildet ist, die Vorrichtung (15) an ihrem Unterteil einen weiteren ringförmigen Flansch (15c, 15g) trägt, dessen Unterseite die besagte Formfläche (15f) bildet.

4. Verfahren nach Anspruch 2, dadurch gekennzeichnet, daß die Vorrichtung (15) im wesentlichen eine zylindrische Form hat, die an ihrem unteren Teil einen ringförmigen Flansch (15b) trägt, dessen untere Seite die obere Formfläche (15d) bildet und daß, falls der Dichtring (8') zylindrisch ausgebildet ist, die Vorrichtung (15) an ihrem Unterteil einen zylindrischen Teil (15h) trägt, dessen äußere Fläche die untere Formfläche (15f) bildet.

5. Verfahren nach Anspruch 3, dadurch gekennzeichnet, daß das Eingießen des harzartigen Materials (34, 36) in die Ausnehmungen (6 und 7) und in die Zwischenräume (e₁, e2) in zwei Arbeitsgängen erfolgt, wobei im ersten Arbeitsgang zunächst ein Harzmörtel (34) in die Ausnehmungen (6 und 7) so hoch eingegossen wird, daß die Metallkränze (4 und 5) zumindestteilweise in den Harzmörtel eingebettet sind, und wobei in einem zweiten Arbeitsgang, nach dem Aushärten des Harzmörtels (34), ein aushärtbares Harz (36) so eingegossen wird, daß der Zwischenraum zwischen dem Harzmörtel (34) und den Formflächen (15d und 15f) der Vorrichtung (15) komplett ausgefüllt ist.

6. Schneckenpumpe aus Beton, bestehend aus einem Gehäuse (1) aus Beton mit einer axialen Ansaugöffnung (2) an ihrem unteren Teil und mit einem Schacht (3) im oberen Teil, der im wesentlichen koaxial zur Ansaugöffnung angeordnet ist, zwei oben bzw. unten angeordnete Metallkränze (4 und 5), die koaxial zueinander in den jeweiligen Ausnehmungen (6 und 7), die im Beton der Ansaugöffnung (2) und des Schachts (3) vorgesehen sind, vergossen sind, einem Dichtring (8), der abnehmbar an dem unteren Kranz (4) befestigt ist, einem Metalldeckel (9), der an dem oberen Kranz (5) angebracht und an seinem Umfang abnehmbar ist, einer vertikalen Welle (11), die axial abgestützt und drehbar im Deckel montiert ist, sowie aus einem Rad (14), das am unteren Ende der Welle (11) befestigt ist und vom dem sich ein Teil gegenüberdem Dichtring (8) befindet und zu diesem ein geringes Spiel hat, dadurch gekennzeichnet, daß besagte Metallkränze (4 und 5) jeweils in zwei ringförmige Blöcke aus harzartigem Material (34, 36) eingebettetsind, die in die Ausnehmungen (6 und 7) eingegossen sind und die jeweils eine geformte Fläche (38, 37) haben, die als Auflage für den Ring (8) bzw. für den Deckel (9) dienen.
